# EUROPÄISCHE PATENTSCHRIFT

(11) **EP 1 747 747 B1**
(45) Veröffentlichungstag und Bekanntmachung des Hinweises auf die Patenterteilung: **05.08.2015**
(21) Anmeldenummer: 06450099.4
(22) Anmeldetag: 14.07.2006
(51) Int. Cl.: A47K 3/022

(54) **Verfahren zur Schaffung einer Einstiegsöffnung in bestehende Badewannen**
Method of creating an access opening in an existing bathtub
Méthode de réalisation d'une ouverture d'accès dans une baignoire existante

(30) Priorität: 26.07.2005 AT 50705 U
(43) Veröffentlichungstag der Anmeldung: 31.01.2007
(73) Patentinhaber: Marvan, Christoph, 1100 Wien (AT)
(72) Erfinder: Marvan, Christoph, 1100 Wien (AT)
(74) Vertreter: Rippel, Andreas

(56) Entgegenhaltungen:
- US-A- 4 561 160
- US-A- 5 628 851

## Beschreibung

Die Erfindung bezieht sich auf ein Verfahren zur Schaffung einer Einstiegsöffnung in bestehende Badewannen.

Insbesonders aber nicht ausschließlich sind Altbauwohnungen mit Badewannen in den jeweiligen Badezimmern ausgestattet. Der Einbau von Duschtassen ergänzend oder anstatt von Badewannen ist erst seit kürzerer Zeit allgemein üblich.

Es ist allgemein bekannt, daß die Verwendung von Badewannen für ältere oder gebrechliche Personen problematisch ist. Zum Einsteigen in die Badewanne muß ein höherer Rand überstiegen werden; sowohl beim Ein- als auch beim Aussteigen aus der Badewanne besteht auf dem rutschigen Boden der Badewanne oder auf dem rutschigen Boden im Badezimmer die Gefahr des Ausrutschens. Darüber hinaus sind oftmals ältere Personen nicht mehr in der Lage die Füße über den hohen Badewannenrand zu heben.

Es besteht daher in der Praxis ein großes Bedürfnis nach Austausch der Badewanne gegen eine Duschtasse. Derartige Umbaumaßnahmen sind mit nicht unerheblichen Kosten verbunden, es muß die Badewanne vollständig abgerissen werden, wobei dabei zumeist die umgebenden Fliesen beschädigt werden. Ein weiteres Problem ist es, daß zumeist der Bereich des Badezimmers, der von der Badewanne bedeckt ist, nicht verfliest ist, sodaß beim Einbau einer Duschtasse auch Fliesenlegerarbeiten erforderlich sind. Zusätzlich müssen regelmäßig neue Anschluß- und Abflußleitungen verlegt werden. Dabei sind Stemmarbeiten notwendig, die mit einer großen Schmutzbelastung einhergehen.

Darüber hinaus sind derartige Umbaumaßnahmen kostenintensiv, in der Praxis hat es sich gezeigt, daß insbesonders ältere Personen derartige Umbaukosten scheuen. Immer wieder wird das Argument gebracht, daß für die wenigen noch verbleibenden Jahre sich ein derartiger Umbau nicht lohnen würde.

Die US 4 561 160 A zeigt eine Methode des Umrüstens einer konventionellen Badewanne für den Gebrauch von behinderten Personen. Diese Methode des Umrüstens einer herkömmlichen Badewanne sieht vor, daß ein Teil der Badewannenwand abwärts von der oberen Badenwannenkante bis zum Boden der Wanne entfernt wird

Bekannt ist auch eine Methode der Herstellung und Installierung einer Badewannenabdeckkappe (US 5 628 851 A).

Die Erfindung hat es sich daher zum Ziel gesetzt, ein Verfahren zum kostengünstigen Umbau einer bestehenden Badewanne in einen Duschbereich zu schaffen. Ein Ziel der Erfindung war es dabei, eine leichte Einstiegsmöglichkeit in bestehende Badewannen zu schaffen. Die Gefahr des Ausrutschens sollte dadurch minimiert werden. Darüber hinaus sollte der Charakter der Badewanne als Badewanne mit der Möglichkeit des Einlaufens von Wasser erhalten bleiben.

Dieses Ziel wurde dadurch erreicht, daß in die Badewanne eine Einstiegsöffnung geschnitten wird und in den Hohlraum zwischen Außenverkleidung der Badewanne und Badewannenkörper ein Zwischenmittel eingebracht wird und in den durch das Aufschneiden entstandenen Hohlraum zwischen Badewannenkörper und der Außenverkleidung ein härtender Schaum als Zwischenmittel eingebracht wird und dieses mit einem Schneidewerkzeug abgeschnitten und dadurch der gewünschten Form des Ausschnittes angepaßt wird.

Eine Verbesserung des erfindungsgegenständlichen Verfahrens wird dadurch erreicht, daß in die Öffnung des Einstieges ein Türrahmen eingesetzt wird.

Die Möglichkeit die Badewanne nicht nur als Duschtasse zu nützen, bliebt dadurch erhalten, wenn in den Türrahmen eine Türe eingebracht wird.

Nachstehend wird die Erfindung anhand eines in Zeichnungen dargestellten Ausführungsbeispieles näher beschrieben, ohne auf dies Beispiel beschränkt zu sein.

Dabei zeigen die
- Fig. 1 eine Ansicht einer herkömmlichen Badewanne,
- Fig. 2 eine Ansicht einer herkömmlichen Badewanne, bei welcher das erfindungsgegenständliche Verfahren angewandt wurde,
- Fig. 3 einen Schnitt entlang A-A in Fig. 2 und
- Fig. 4 in Ansicht einer mit dem erfindungsgegenständlichen Verfahren behandelten Badewanne, in die ein Türrahmen eingesetzt wurde.

Gemäß der Fig. 1 ist eine Badewanne 1 aus einem Badewannenkörper 2 aufgebaut. Nicht gezeigt sind die üblichen Armaturen (Kalt- und Warmwasserzulauf) und der Ablauf des Wassers.

Der Badewannenkörper 2 ist auf eine hinter den Fliesen 3 befindliche Wand (nicht sichtbar) gestellt.

Gemäß der Fig. 2 wurde in die herkömmliche Badewanne 1 beispielsweise mit einer Trennscheibe (Diamantscheibe) durch den Badewannenkörper 2 selbst (der üblicherweise aus Stahlblech oder Polyester-Kunststoff besteht) und durch die, die Wanne umgebenden Trageelemente (Ziegelmauer 4, Fliesen 3) geschnitten.

Im gezeigten Ausführungsbeispiel wurde auf die Teilung der Fliesen 3 Rücksicht genommen, es entsteht dadurch ein optisch harmonischer Eindruck.

Handelt es sich um einen Badewannenkörper 2 aus einem Metall (z.B.: Stahlblech bei alten Badewannenkörpermodellen 2) ist es zweckmäßig, wenn die durch das Aufschneiden entstandenen Kanten 5 des Badewannenkörpers 2 mit einem Rostschutzmittel bestrichen werden.

In den durch das Aufschneiden entstandenen Hohlraum zwischen Badewannenkörper 2 und der Ziegelmauer 4 wird ein schnellhärtender Schaum 6 (z.B.: PU-Schaum) eingebracht. Der ausgehärtete Schaum 6 wurde mit einem Schneidewerkzeug (z.B.: Tapezierermesser) ausgeschnitten und somit der rechteckigen Form des Ausschnittes angepaßt.

Über den PU-Schaum 6 wurde anschließend eine handelsübliche Spachtelmasse (z.B.: Polyester- Spachtelmasse) aufgetragen um eventuelle Ungenauigkeiten des Ausschneidens mit dem Schneidewerkzeug auszugleichen. Zweckmäßiger weise wurde weiters die ausgehärtete Spachtelmasse mit feinem Schleifpapier abgeschliffen.

Zur Erzielung eines optisch schönen Eindruckes und zur Erzielung einer Feuchtigkeitsundurchlässigkeit ist es anschließend zweckmäßig, wenn über die abgeschliffene Polyester-Spachtelmasse ein wasserbeständiger Lack (z.B.: Bootslack) aufgebracht wird. Durch diesen wasserbeständigen Lack wird einerseits das Stahlblech vor Wasser geschützt und andererseits eine optische Abdeckung der Schnittkante erreicht. Der Lack kann in der Farbe des Badewannenkörpers 2 gehalten werden.

In der Fig. 3 (Schnitt A-A nach Fig. 2) ist der Badewannenkörper 2 sichtbar. Auf die Ziegelmauer 4 sind Fliesen 3 geklebt.

In den vormals bestehenden Hohlraum zwischen Badewannenkörper 2 und Ziegelmauer 4 wurde PU-Schaum 7 eingebracht.

In der Fig. 4 wurde in die geschnittene Öffnung des Einstieges ein Türrahmen 8 eingesetzt. Der Türrahmen 8 weist einen Anschlag 9 auf. Nicht sichtbar sind Magneten, die eine Tür 10 am Anschlag 9 festhalten. Diese nicht sichtbaren Magneten bewirken einen ausreichend großen Vordruck auf die in den Türrahmen 8 eingelassene Dichtung. Wird Wasser in die Badewanne 1 eingelassen, entsteht eine genügende Abdichtung. Das Wasser dringt nicht zwischen Tür 10 und Türrahmen 8 aus der Badewanne 1.

Im Rahmen der Erfindung sind zahlreiche Abänderungen möglich, insbesonders ist die Einbringung einer Türe und eines Türrahmens nicht notwendig. Auch ist der Anwendungsbereich nicht auf die gezeigte Badewanne beschränkt, auch Sitzbadewannen oder dergleichen können durch Anwendung des erfindungsgegenständlichen Verfahrens leichter betreten werden.

## Patentansprüche

1. Verfahren zur Schaffung einer Einstiegsöffnung in bestehende Badewannen (1), wobei in die Badewanne (1) eine Einstiegsöffnung geschnitten wird und in den Hohlraum zwischen Außenverkleidung (3, 4) der Badewanne (1) und Badewannenkörper (2) ein Zwischenmittel (7) eingebracht wird, **dadurch gekennzeichnet, daß** in den durch das Aufschneiden entstandenen Hohlraum zwischen Badewannenkörper (2) und der Außenverkleidung (3, 4) ein schnellhärtender Schaum als Zwischenmittel (6) eingebracht wird und das Zwischenmittel mit einem Schneidewerkzeug abgeschnitten und somit der Form des Ausschnittes angepaßt wird.

2. Verfahren nach Anspruch 1, **dadurch gekennzeichnet, daß** in die Öffnung des Einstieges ein Türrahmen (8) eingesetzt wird.

3. Verfahren nach Anspruch 1 und 2, **dadurch gekennzeichnet, daß** in den Türrahmen (8) eine Türe (10) eingebracht wird.

## Claims

1. Method for creating an access opening in existing bath tubs (1), wherein an access opening is cut into the bath tub (1) and an intermediate means (7) is inserted in the cavity between external cladding (3, 4) of the bath tub (1) and bath tub body (2), **characterized in that** in the cavity formed by the cutting between bath tub body (2) and the external cladding (3, 4) a quickhardening foam is introduced as intermediate means (6) and the intermediate means is cut with a cutting tool and thus adapted to the shape of the cut-out.

2. The method according to claim 1, **characterized in that** a door frame (8) is inserted into the opening of the access.

3. The method according to claim 1 or 2, **characterized in that** a door (10) is inserted into the door frame (8).

## Revendications

1. Procédé destiné à créer une ouverture d'entrée dans des baignoires (1) existantes, lors duquel on coupe une ouverture d'entrée dans la baignoire (1) et on introduit dans la cavité entre l'habillage extérieur (3, 4) de la baignoire (1) et le corps (2) de la baignoire un produit intermédiaire (7), **caractérisé en ce que** dans la cavité obtenue par la coupure d'ouverture entre le corps (2) de la baignoire et l'habillage extérieur (3, 4), on introduit une mousse à durcissement rapide en tant que produit intermédiaire (6) et on coupe le produit intermédiaire avec un outil coupant pour l'adapter ainsi à la forme de la découpe.

2. Procédé selon la revendication 1, **caractérisé en ce que** dans l'ouverture de l'entrée, on insère un cadre de porte (8).

3. Procédé selon la revendication 1 et la revendication 2, **caractérisé en ce que** dans le cadre de porte (8), on introduit une porte (10).
